# EUROPÄISCHE PATENTSCHRIFT

(11) **EP 3 012 396 B1**
(45) Veröffentlichungstag und Bekanntmachung des Hinweises auf die Patenterteilung: **02.08.2017**
(21) Anmeldenummer: 14190288.2
(22) Anmeldetag: 24.10.2014
(51) Int. Cl.: E06B 9/174, E06B 9/86, E06B 9/17

(54) **Rollladen**
Roller blind
Stores

(43) Veröffentlichungstag der Anmeldung: 27.04.2016
(73) Patentinhaber: Rufalex Rollladensysteme AG, 3422 Kirchberg (CH)
(72) Erfinder: Gasser, Rudolf, 3257 Grossaffoltern (CH); Rufer, Hansjörg, 4564 Obergerlafingen (CH)
(74) Vertreter: BOVARD AG

(56) Entgegenhaltungen:
- EP-A1- 1 577 485
- EP-A2- 2 000 626

## Beschreibung

Die vorliegende Erfindung bezieht sich auf einen Rollladen mit zwei seitlichen, in der Laibung einer Gebäudeöffnung befestigbaren Führungsschienen und einer beidseitig in Lagern drehbar getragenen Wickeltrommel, auf welche der Rollladen, der aus miteinander über Gelenkmittel verbundenen Lamellen gebildet ist, aufwickelbar und abwickelbar ist und das der Wickeltrommel zugewandte, obere Ende des Rollladens über Federblätter mit der Wickeltrommel verbunden ist, wobei jedes Lager an einem Lagerträger befestigt ist, der jeweils mit der Führungsschiene verbunden ist, und an den Lagerträgern Anschlagelemente angebracht sind, die oberhalb der Wickeltrommel in die Ebene, welche durch den heruntergelassenen und in den Führungsschienen gehaltenen Rollladen gebildet ist, vorstehend sind, und dass beim Hochdrücken des heruntergelassenen Rollladens das obere Ende des Rollladens, geleitet durch die Federblätter, an diesen Anschlagelementen zur Anlage kommt.

Derartige Rollladen sind aus dem Stand der Technik bekannt. Beispielsweise zeigt die Veröffentlichung EP 1 577 485 A einen derartigen Rollladen, bei welchem der auf die Wickeltrommel aufwickelbare und abwickelbare Rollladen in den beiden Lagern gehalten ist, die an den Lagerträgern angebracht sind. Die Lagerträger sind jeweils mit der Führungsschiene verbunden, was eine sehr einfache Montage und Demontage des Rollladens ermöglicht.

Zusätzlich ist der Rollladen gegen ein gewaltsames Öffnen geschützt, insbesondere ein Anheben des Rollladens wird verhindert, wozu an den Lagerträgern Anschlagelemente angebracht sind, beim Hochdrücken des heruntergelassenen Rollladens kommt das obere Ende des Rollladens, geleitet durch die Federblätter, an diesen Anschlagelementen zur Anlage. Mit einer derartigen Ausgestaltung wird, wie bereits erwähnt worden ist, eine einfache Montage des Rollladens erreicht, zusätzlich ist der Rollladen gegen ein gewaltsames Anheben optimal und in einfacher Weise geschützt. Mit dieser Ausgestaltung erreicht man auch eine gewisse Flexibilität hinsichtlich Einsetzen von Rollladen mit unterschiedlichen Längen, was sich auf dem Durchmesser der Wickeltrommel im voll aufgewickelten Zustand des Rollladens auswirkt und somit die Wickeltrommel weiter entfernt von der Führungsschiene gelagert sein muss, eine gewisse Einschränkung ist aber durch die entsprechende Anordnung gegeben, insbesondere auch im Hinblick auf die Auswahl von Lamellengrössen.

Die Aufgabe der vorliegenden Erfindung besteht somit darin, den Rollladen so auszugestalten, dass die Flexibilität hinsichtlich Rollladenlänge und Auswahl der Lamellen verbessert wird, ohne dass die Lagerträger in deren Aufbau verändert werden müssen.

Erfindungsgemäss erfolgt die Lösung dieser Aufgabe dadurch, dass der jeweilige Lagerträger über eine Winkelanordnung mit der Führungsschiene verbunden ist, und die Winkelanordnung erste Führungsmittel aufweist, entlang welchen der Lagerträger in Längsrichtung der Führungsschienen verstellbar und in der eingestellten Position fixierbar ist.

Durch diese Ausgestaltung wird erreicht, dass der vertikale Abstand der Lagerträger und somit der Wickeltrommel bezüglich der Führungsschienen in optimaler Weise eingestellt werden kann, angepasst an die Grösse der Wickeltrommel mit voll aufgewickeltem Rollladen und an die Grösse der den Rollladen bildenden Lamellen.

In vorteilhafter Weise sind die Anschlagelemente über eine weitere Winkelanordnung mit dem jeweiligen Lagerträger verbunden, und weist die weitere Winkelanordnung zweite Führungsmittel auf, entlang welchen das Anschlagelement in Längsrichtung der Führungsschiene verstellbar und in der eingestellten Position fixierbar ist. Dadurch kann das Anschlagelement in einfacher Weise in der optimalen Position bezüglich des Rollladens angeordnet werden.

In vorteilhafter Weise besteht die Winkelanordnung aus einer Schiene, deren einer Bereich mit der Führungsschiene verbunden ist, deren anderer über die Führungsschiene vorstehende Bereich mit einem abgewinkelten Schenkel ausgestattet ist, an welchem der Lagerträger befestigbar ist, wodurch ein einfacher Aufbau dieser Einrichtung erreicht wird.

In vorteilhafter Weise bestehen die ersten Führungsmittel aus einem am Lagerträger angebrachten Längsschlitz und aus im abgewinkelten Schenkel vorgesehenen Führungs- und Spannbolzen, die in den Längsschlitz eingreifen, was eine optimale Halterung und Führung bei einfacher Herstellung ergibt.

In vorteilhafter Weise besteht die weitere Winkelanordnung aus einer am Anschlagelement vorgesehen abgewinkelten Platte, mittels welcher das Anschlagelement am Lagerträger befestigbar ist, was in einfacher Weise hergestellt werden kann.

In vorteilhafter Weise bestehen die zweiten Führungsmittel aus einem am Lagerträger angebrachten weiteren Längsschlitz und aus in der abgewinkelten Platte vorgesehenen Führungs- und Spannbolzen, die in den weiteren Längsschlitz eingreifen, was wiederum einen einfachen Aufbau und eine einfache Funktionsweise ergibt.

Eine weitere vorteilhafte Ausgestaltung der Erfindung besteht darin, dass der Längsschlitz und der weitere Längsschlitz als ein gemeinsamer Längsschlitz ausgebildet sind, was die Herstellung vereinfacht.

In vorteilhafter Weise sind die Führungs- und Spannbolzen der ersten Führungsmittel als Spannschrauben ausgebildet, welche in Gewindelöcher einschraubbar sind, die am abgewinkelten Schenkel der Schiene angebracht sind, welche den Längsschlitz durchdringen und deren Schraubenkopf auf den Randbereichen des Längsschlitzes abgestützt sind, und sind die Führungs- und Spannbolzen der zweiten Führungsmittel ebenfalls als Spannschrauben ausgebildet, welche ebenfalls in Gewindelöcher einschraubbar sind, die an der abgewinkelten Platte des Anschlagelementes angebracht sind, welche den weiteren Längsschlitz durchdringen und deren Schraubenkopf auf den Randbereichen des weiteren Längsschlitzes abgestützt sind, was eine einfache Handhabung und Herstellung ergibt.

Eine Ausführungsform der vorliegenden Erfindung wird nachfolgend anhand der beiliegenden Zeichnung beispielhaft näher erläutert.

Es zeigt
Figur 1 in räumlicher Darstellung einen Lagerträger, in welchem eine Seite der Wickeltrommel für den Rollladen gehalten ist, welcher Lagerträger mit der Führungsschiene verbunden ist;
Figur 2 in räumlicher Darstellung die Innenseite des Lagerträgers mit weggelassener Wickeltrommel, welcher in der Führungsschiene gehalten ist;
Figur 3 in räumlicher Darstellung die Aussenseite des Lagerträgers mit abgenommener Wickeltrommel, gehalten in der Führungsschiene; und
Figur 4 eine Ansicht auf den Lagerträger mit eingesetzter Wickeltrommel und Rollladen, im heruntergelassenen Zustand.

Wie aus Figur 1 ersichtlich ist, wird die Wickeltrommel 1, auf welche der Rollladen 2 aufgewickelt werden kann, auf beiden Seiten, wobei in Figur 1 nur eine Seite dargestellt ist, in Lagern 3 drehbar gehalten. Jedes dieser Lager 3 ist an einem Lagerträger 4 befestigt, der im Wesentlichen aus einer Platte 5, vorzugsweise aus einem metallischen Material, besteht. Für die Aufnahme der Lager 3 in dieser Platte 5 ist in bekannter Weise eine schlitzförmige Ausnehmung 6 vorgesehen, in welcher das jeweilige Lager 3 gehalten ist und längs dieser schlitzförmigen Ausnehmung in bekannter Weise positioniert und in der richtigen Position fixiert werden kann.

Der Lagerträger 4 ist über eine Winkelanordnung 7 mit der Führungsschiene 8 verbunden. Hierzu weist die Winkelanordnung 7 eine Schiene 9 auf, deren eine Bereich 10 in die Führungsschiene 8 eingesetzt und mit dieser verbunden ist, während der andere, über die Führungsschiene 8 vorstehende Bereich 11 mit einem abgewinkelten Schenkel 12 ausgestattet ist, an welchen der Lagerträger 4 befestigbar ist. Wie später noch im Detail beschrieben wird, ist die Verbindung zwischen Lagerträger 4 und abgewinkeltem Schenkel 12 so ausgebildet, dass der Lagerträger 4 bezüglich der Wickelanordnung 7 in Längsrichtung der Führungsschiene 8 verstellbar und in der eingestellten Position fixierbar ist.

Am Lagerträger 4 ist eine weitere Winkelanordnung 13 angebracht, an welcher das Anschlagelement 14 angeordnet ist, welches später noch im Detail beschrieben wird. Diese weitere Winkelanordnung 13 und somit das Anschlagelement 14 ist ebenfalls in Längsrichtung der Führungsschiene 8 bezüglich des Lagerträgers 4 verstellbar und in der eingestellten Position fixierbar.

Am Lagerträger 4 ist in bekannter Weise ein zusätzliches Winkelstück 15 ebenfalls verstellbar durch Verschraubung gehalten, mit diesem zusätzlichen Winkelstück 15 kann der Lagerträger 4 zusätzlich am Rahmen der Gebäudeöffnung angeschraubt werden. Dadurch ist der Lagerträger 4 nicht nur über die Führungsschienen 8 gehalten, sondern zusätzlich noch mit dem Rahmen der Gebäudeöffnung verbunden, wodurch sich eine grosse Stabilität ergibt.

Ebenfalls am Lagerträger 4 in bekannter Weise verstellbar befestigt ist eine Tragplatte 16, in welche ebenfalls in bekannter Weise eine Abdeckung 17 gehalten ist, mittels welcher der Rollladenkasten am Gebäude gegen die Unterseite abschliessbar ist.

Aus den Figuren 2 und 3 sind die ersten Führungsmittel 18 ersichtlich, entlang welchen der Lagerträger 4 in Längsrichtung der Führungsschiene 8 verstellbar und in der eingestellten Position fixierbar ist. Diese ersten Führungsmittel 18 bestehen aus einem am Lagerträger 4 angebrachten Längsschlitz 19, in welchen Führungs- und Spannbolzen 20 eingreifen, die im abgewinkelten Schenkel 12 der Winkelanordnung 7 eingesetzt sind. Diese Führungs- und Spannbolzen 20 bestehen aus Spannschrauben 21, diese Spannschrauben 21 können in Gewindelöcher 22 eingeschraubt werden, die am abgewinkelten Schenkel 12 der Schiene 9 angebracht sind, wie insbesondere aus Figur 3 ersichtlich ist. Der Schraubenkopf 23 dieser Spannschrauben 21 stützt sich auf den Randbereichen 24 des Längsschlitzes 19 ab.

Zum Verstellen des Lagerträgers 4 bezüglich der Schiene 9 können diese Spannschrauben 21 gelöst werden, der Lagerträger 4 kann entlang des Längsschlitzes 19 bezüglich der Schiene 9 verschoben werden, in der gewünschten Position können die Spannschrauben 21 festgezogen werden, der Lagerträger 4 wird dadurch bezüglich der Schiene 9 in der richtigen Position fixiert.

Die weitere Winkelanordnung 13, die das Anschlagelement 14 umfasst, weist eine abgewinkelte Platte 25 auf, über welche die weitere Winkelanordnung 13 mit dem Anschlagelement 14 am Lagerträger 4 befestigbar ist. Über zweite Führungsmittel 26 ist das Anschlagelement 14 ebenfalls in Längsrichtung der Führungsschiene 8 verstellbar und in der eingestellten Position fixierbar. Diese zweiten Führungsmittel 26 umfassen wiederum einen am Lagerträger 4 angebrachten weiteren Längsschlitz 27 und Führungs- und Spannbolzen 28, die in der abgewinkelten Platte 25 eingesetzt sind und in den weiteren Längsschlitz 26 eingreifen. Diese Führungs- und Spannbolzen 28 sind wiederum als Spannschrauben 29 ausgebildet, die in Gewindelöcher 30 eingeschraubt werden können, die an der abgewinkelten Platte 25 des Anschlagelementes 14 angebracht sind. Hierbei stützen sich die Schraubenköpfe 31 auf den Randbereichen 32 des weiteren Längsschlitzes 27 ab, zum Verstellen des Anschlagelementes 14 bezüglich der Schiene 9 können die Spannschrauben 29 gelöst werden, das Anschlagelement 14 kann entlang dem weiteren Längsschlitz 27 verschoben werden, in der eingestellten Position können die Spannschrauben 29 wieder angezogen werden, das Anschlagelement 14 ist in dieser Position somit fixiert.

Wie insbesondere aus Fig. 2 ersichtlich ist, können der Längsschlitz 19 und der weitere Längsschlitz 27 als ein einziger Längsschlitz ausgebildet sein, diese beiden Schlitze könnten aber auch als jeweils einzelne Schlitze ausgestaltet werden.

Wie aus Figur 4 ersichtlich ist, setzt sich der Rollladen 2 in bekannter Weise aus Lamellen 33 zusammen, die ebenfalls in bekannter Weise miteinander über Gelenkmittel 34 verbunden sind, wie dies insbesondere auch in der Europäischen Patentschrift EP 1 577 485 B1 beschrieben ist, auf die hiermit Bezug genommen wird. In bekannter Weise ist das obere Ende des Rollladens 2 bzw. die oberste Lamelle 35 über Federblätter 36 mit der Wickeltrommel 1 verbunden. Im hochgezogenen Zustand des Rollladens 2 sind die Lamellen 33 auf der Wickeltrommel 1 aufgerollt. Beim Herunterlassen des Rollladens 2 werden die Lamellen 33 abgewickelt und entlang der Führungsschiene 8 nach unten geführt. Im vollständig heruntergelassenen Zustand wird über die Federblätter die oberste Lamelle 35 von der Wickeltrommel 1 weggedrückt und kommt praktisch zur Anlage mit dem vorstehenden Bereich 11 der Schiene 9. Wenn nun versucht wird, den Rollladen 2 hochzuschieben, um sich gewaltsam Zugang zu der Gebäudeöffnung verschaffen zu können, bewirken die Federblätter 36, dass die oberste Lamelle 35 des Rollladens 2 dem vorstehenden Bereich 11 der Schiene 9 folgt und in das Anschlagelement 14 hineingedrückt wird. Somit kann der Rollladen nicht hochgeschoben werden, der Zugang ist gesichert.

Mit dieser erfindungsgemässen Lösung kann die Wickeltrommel 1 bzw. deren Lagerung eines Rollladens 2 in optimaler Weise bezüglich der Führungsschiene 8 positioniert werden, sowohl die Höhe zur Führungsschiene 8 als auch der Abstand von der Führungsschiene 8 der Wickeltrommel 1 kann eingestellt werden. Zusätzlich kann das Anschlagelement 14 ebenfalls positioniert werden, dadurch kann die optimale Position bezüglich der Wickeltrommel 1 eingestellt werden, zusätzlich können für unterschiedliche Rollladengrössen die gleichen Elemente verwendet werden, was die Lagerhalterung und den Einsatz vereinfacht.

## Patentansprüche

1. Rollladen mit zwei seitlichen, in der Laibung einer Gebäudeöffnung befestigbaren Führungsschienen (8) und einer beidseitig in Lagern (3) drehbar getragenen Wickeltrommel (1), auf welche der Rollladen (2), der aus miteinander über Gelenkmittel verbundenen Lamellen (33) gebildet ist, aufwickelbar und abwickelbar ist und das der Wickeltrommel (1) zugewandte, obere Ende des Rollladens (2) über Federblätter (36) mit der Wickeltrommel (1) verbunden ist, wobei jedes Lager (3) an einem Lagerträger (4) befestigt ist, der jeweils mit der Führungsschiene (8) verbunden ist, und an den Lagerträgern (4) Anschlagelemente (14) angebracht sind, die oberhalb der Wickeltrommel (1) in die Ebene, welche durch den heruntergelassenen und in den Führungsschienen (8) gehaltenen Rollladen (2) gebildet ist, vorstehend sind, und dass beim Hochdrücken des heruntergelassenen Rollladens (2) das obere Ende des Rollladens (2), geleitet durch die Federblätter (36), an diesen Anschlagelementen (14) zur Anlage kommt, **dadurch gekennzeichnet, dass** der jeweilige Lagerträger (4) über eine Winkelanordnung (7) mit der Führungsschiene (8) verbunden ist, und die Winkelanordnung (7) erste Führungsmittel (18) aufweist, entlang welchen der Lagerträger (4) in Längsrichtung der Führungsschienen (8) verstellbar und in der eingestellten Position fixierbar ist.

2. Rollladen nach Anspruch 1, **dadurch gekennzeichnet, dass** die Anschlagelemente (14) über eine weitere Winkelanordnung (13) mit dem jeweiligen Lagerträger (4) verbunden ist, und die weitere Winkelanordnung (13) zweite Führungsmittel (26) aufweist, entlang welchen das Anschlagelement (14) in Längsrichtung der Führungsschiene (8) verstellbar und in der eingestellten Position fixierbar ist.

3. Rollladen nach Anspruch 1 oder 2, **dadurch gekennzeichnet, dass** die Winkelanordnung (7) aus einer Schiene (9) besteht, deren einer Bereich (10) mit der Führungsschiene (8) verbunden ist, deren anderer, über die Führungsschiene (8) vorstehende, Bereich (11) mit einem abgewinkelten Schenkel (12) ausgestattet ist, an welchem der Lagerträger (4) befestigbar ist.

4. Rollladen nach einem der Ansprüche 1 bis 3, **dadurch gekennzeichnet, dass** die ersten Führungsmittel (18) aus einem am Lagerträger (4) angebrachten Längsschlitz (19) und aus im abgewinkelten Schenkel (12) vorgesehenen Führungs- und Spannbolzen (20), die in den Längsschlitz (19) eingreifen, bestehen.

5. Rollladen nach einem der Ansprüche 2 bis 4, **dadurch gekennzeichnet, dass** die weitere Winkelanordung (13) aus einem am Anschlagelement (14) vorgesehenen abgewinkelten Platte (25) besteht, mittels welcher das Anschlagelement (14) am Lagerträger (4) befestigbar ist.

6. Rollladen nach einem der Ansprüche 2 bis 5, **dadurch gekennzeichnet, dass** die zweiten Führungsmittel (26) aus einem am Lagerträger (4) angebrachten weiteren Längsschlitz (27) und aus in der abgewinkelten Platte (25) vorgesehenen Führungs- und Spannbolzen (28), die in den weiteren Längsschlitz (27) eingreifen, bestehen.

7. Rollladen nach Anspruch 6, **dadurch gekennzeichnet, dass** der Längsschlitz (19) und der weitere Längsschlitz (27) als ein gemeinsamer Längsschlitz ausgebildet sind.

8. Rollladen nach einem der Ansprüche 4 bis 7, **dadurch gekennzeichnet, dass** die Führungs- und Spannbolzen (20) der ersten Führungsmittel (18) als Spannschrauben (21) ausgebildet sind, welche in Gewindelöcher (22) einschraubbar sind, die am abgewinkelten Schenkel (12) der Schiene (9) angebracht sind, welche den Längschlitz (19) durchdringen und deren Schraubenkopf (23) auf den Randbereichen (24) des Längsschlitzes (19) abgestützt sind.

9. Rollladen nach einem der Ansprüche 6 bis 8, **dadurch gekennzeichnet, dass** die Führungs- und Spannbolzen (28) der zweiten Führungsmittel (26) als Spannschrauben (29) ausgebildet sind, welche in Gewindelöcher (30) einschraubbar sind, die an der abgewinkelten Platte (25) des Anschlagelementes (14) angebracht sind, welche den weiteren Längschlitz (27) durchdringen und deren Schraubenkopf (31) auf den Randbereichen (32) des weiteren Längsschlitzes (27) abgestützt sind.

## Claims

1. Roller shutter with two lateral guide rails (8), attachable in the jamb of a building opening, and a winding drum (1) rotatably borne in bearings (3) on both sides, on which winding drum the roller shutter (2), which is formed by slats (33) connected together via articulated means, is able to be wound up and down and the upper end of the roller shutter (2) facing the winding drum (1) is connected via spring leaves (36) to the winding drum (1), whereby each bearing (3) is fixed to a bearing support (4), which is connected in each case to the guide rail (8), and installed on the bearing supports (4) are stop elements (14), which protrude above the winding drum (1) in the plane which is formed by the lowered roller shutter (2) held in the guide rails (8), and upon raising of the lowered roller shutter (2) the upper end of the roller shutter (2), guided by the spring leaves (36), comes to abut on these stop elements (14), **characterized in that** the respective bearing support (4) is connected to the guide rail (8) via an angular device (7), and the angular device (7) has first guide means (18), along which the bearing support (4) is adjustable in longitudinal direction of the guide rails (8) and is fixable in the set position.

2. Roller shutter according to claim 1, **characterized in that** the stop elements (14) is <sic. are> connected to the respective bearing support (4) via a further angular device (13), and the further angular device (13) has second guide means (26), along which the stop element (14) is adjustable in longitudinal direction of the guide rail (8) and is fixable in the set position.

3. Roller shutter according to claim 1 or 2, **characterized in that** the angular device (7) is composed of a track (9), whose one region (10) is connected to the guide rail (8), whose other region (11) protruding beyond the guide rail (8), is provided with an angled leg (12) on which the bearing support (4) is attachable.

4. Roller shutter according to one of the claims 1 to 3, **characterized in that** the first guide means (18) are composed of a longitudinal slot (19) made on the bearing support (4) and of guide and tension bolts (20) provided in the angled leg (12), which engage in the longitudinal slot (19).

5. Roller shutter according to one of the claims 2 to 4, **characterized in that** the further angular device (13) is composed of an angled plate (25) provided on the stop element (14), by means of which the stop element (14) is fixable on the bearing support (4).

6. Roller shutter according to one of the claims 2 to 5, **characterized in that** the second guide means (26) are composed of a further longitudinal slot (27) made on the bearing support (4) and of guide and tension bolts (28) provided in the angled plate (25), which engage in the further longitudinal slot (27).

7. Roller shutter according to claim 6, **characterized in that** the longitudinal slot (19) and the further longitudinal slot (27) are designed as a combined longitudinal slot.

8. Roller shutter according to one of the claims 4 to 7, **characterized in that** the guide and tension bolts (20) of the first guide means (18) are designed as clamping screws (21), which are screwable into threaded holes (22), which are made on the angled leg (12) of the track (9), which penetrate the longitudinal slot (19) and whose screw heads (23) are supported on the edge regions (24) of the longitudinal slot (19).

9. Roller shutter according to one of the claims 6 to 8, **characterized in that** the guide and tension bolts (28) of the second guide means (26) are designed as clamping screws (29), which are screwable into threaded holes (30), which are made on the angled plate (25) of the stop element (14), which penetrate the further longitudinal slot (27) and whose screw heads (31) are supported on the edge regions (32) of the further longitudinal slot (27).

## Revendications

1. Volets roulants comportant deux rails de guidage latéraux (8), pouvant être fixés dans le montant d'une ouverture de bâtiment, un tambour à câble (1) monté de manière rotative des deux côtés dans des paliers (3), sur lequel les volets roulants (2), formés par des lamelles (33) reliées ensemble par des moyens articulés, peuvent être abaissés et remontés, et l'extrémité supérieure du store (2) faisant face au tambour à câble (1) est reliée au tambour à câble (1) par des lames de ressort (36), chaque palier (3) étant fixé à un support de palier (4), qui est respectivement relié au rail de guidage (8), et des éléments de butée (14) étant installés sur les supports de palier (4), lesquels font saillie au-dessus du tambour à câble (1) dans le plan qui est formé par les volets roulants (2) abaissés tenus dans les rails de guidage (8), et lorsque le store abaissé est remonté, l'extrémité supérieure des volets roulants (2), guidée par les lames de ressort (36), vient en appui contre ces éléments de butée (14), **caractérisés en ce que** les supports de palier (4) respectifs sont reliés au rail de guidage (8) par un agencement angulaire (7), et que l'agencement angulaire (7) possède des premiers moyens de guidage (18), le long desquels le support de palier (4) peut être ajusté dans la direction longitudinale des rails de guidage (8) et peut être fixé dans une position de réglage.

2. Volets roulants selon la revendication 1, **caractérisés en ce que** les éléments de butée (14) sont reliés à leur support de palier respectif (4) par un autre agencement angulaire (13), et l'autre agencement angulaire (13) possède des deuxièmes moyens de guidage (26), le long desquels l'élément de butée (14) peut être ajusté dans une direction longitudinale du rail de guidage (8) et peut être fixé dans une position de réglage.

3. Volets roulants selon la revendication 1 ou 2, **caractérisés en ce que** l'agencement angulaire (7) est composé d'un rail (9), dont une partie (10) est reliée au rail de guidage (8), et dont l'autre partie (11) faisant saillie au-delà du rail de guidage (8), est muni d'un embout coudé (12) sur lequel le support de palier (4) peut être fixé.

4. Volets roulants selon l'une des revendications 1 à 3, **caractérisés en ce que** les premiers moyens de guidage (18) sont composés d'une fente longitudinale (19) disposée sur le support de palier (4), et de boulons de guidage et de tension (20), prévus dans l'embout coudé (12), qui sont engagés dans la fente longitudinale (19).

5. Volets roulants selon l'une des revendications 2 à 4, **caractérisés en ce que** l'autre agencement angulaire (13) est composé d'une plaque coudée (25) prévue sur l'élément de butée (14), au moyen duquel l'élément de butée (14) peut être fixé au support de palier (4).

6. Volets roulants selon l'une des revendications 2 à 5, **caractérisés en ce que** les deuxièmes moyens de guidage (26) sont composés d'une autre fente longitudinale (27) disposée sur le support de palier (4) et de boulons de guidage et de tension (28) prévus dans la plaque coudée (25), qui sont engagés dans l'autre fente longitudinale (27).

7. Volets roulants selon la revendication 6, **caractérisés en ce que** la fente longitudinale (19) et l'autre fente longitudinale (27) sont conçues comme une fente longitudinale commune.

8. Volets roulants selon l'une des revendications 4 à 7, **caractérisés en ce que** les boulons de guide et de tension (20) des premiers moyens de guidage (18) sont formés par des vis de serrage (21), qui peuvent être vissées dans des trous filetés (22) pratiqués dans l'embout coudé (12) du rail (9), qui pénètrent dans la fente longitudinale (19) et dont les têtes de vis (31) viennent en appui sur les bords (24) de la fente longitudinale (19).

9. Volets roulants selon l'une des revendications 6 à 8, **caractérisés en ce que** les boulons de guidage et de tension (28) des deuxièmes moyens de guidage (26) sont formés par des vis de serrage (29), qui peuvent être vissées dans des trous filetés (30) pratiqués dans la plaque coudée (25) de l'élément de butée (14), qui pénètrent dans l'autre fente longitudinale (27) et dont les têtes de vis (31) viennent en appui sur les bords (32) de l'autre fente longitudinale (27).
